# FASCICULE DE BREVET EUROPEEN

(11) **EP 4 182 759 B1**
(45) Date de publication et mention de la délivrance du brevet: **02.04.2025**
(21) Numéro de dépôt: 21736720.0
(22) Date de dépôt: 24.06.2021
(51) Int. Cl.: G04B 47/04, A44C 17/02, G04B 45/00

(54) **ARTICLE DE JOAILLERIE**
SCHMUCKSTÜCK
ARTICLE OF JEWELRY

(30) Priorité: 14.07.2020 CH 8612020
(43) Date de publication de la demande: 24.05.2023
(73) Titulaire: Chopard Technologies SA, 2114 Fleurier (CH)
(72) Inventeur: DIAS, Francisco, 2123 Saint-Sulpice (CH); DOS SANTOS, Sergio, 2114 Fleurier (CH)
(74) Mandataire: Gsmart
(86) Numéro de dépôt international: PCT/IB2021/055585
(87) Numéro de publication internationale: WO 2022/013651

(56) Documents cités:
- WO-A1-2020/070667
- CH-A1- 710 682
- CH-A5- 696 794
- CH-B1- 712 113
- US-B2- 10 362 844

## Description

La présente invention se rapporte à des éléments décoratifs mobiles destinés à être mis en rotation et en translation dans des articles de bijouterie notamment des bagues et pendentifs, ainsi que dans des articles utilitaires décorés par des éléments décoratifs mobiles, notamment des montres, des montures de lunettes, ou des articles de maroquinerie de luxe.

La recherche de la mobilité d'éléments décoratifs dans une pièce d'horlogerie ou de bijouterie, quand son utilisateur fait un mouvement et la fait bouger offre un effet esthétique fort et donne un attrait visuel supplémentaire à la pièce d'horlogerie ou de bijouterie la mettant davantage en valeur. Il est connu de disposer, autour du cadran d'une pièce d'horlogerie, voire au-dessus de ce dernier, des éléments de joaillerie, tels que des pierres, ou encore des pierres montées dans des cabochons, qui disposent d'au moins un degré de liberté, dans un canal ou un espace fermé dans lequel ces éléments de joaillerie sont mobiles.

Par ailleurs, des pierres précieuses ou semi-précieuses ont été intégré dans un liquide. US1730257A décrit un perfectionnement d'une gemme composite du type comprenant un groupe d'une multiplicité de petites gemmes immergées et mobiles dans un liquide sensiblement transparent dans un logement sensiblement transparent dans lequel le liquide espace les petites gemmes lorsqu'elles sont mises en mouvement dans celui-ci. Le perfectionnement consiste en une pluralité de pièces d'espacement sensiblement transparentes entremêlées avec les petites gemmes et mobiles dans le liquide et ayant la propriété par rapport au liquide qui les rend sensiblement indiscernable optiquement lorsqu'elles sont dans le liquide. Le document WO 2020/070667 A1 décrit un accessoire portatif comprenant une pièce mobile dans un liquide.

La demanderesse qui possède une grande expertise dans la mise en œuvre d'article comportant des éléments décoratifs mobiles cherche à obtenir un tout autre effet technique.

Le but de la présente invention est de proposer un article de joaillerie comportant une pierre précieuse ou semi-précieuse agencée dans une pièce mobile pour constituer un élément décoratif mobile dans un liquide de manière à ce que le déplacement des éléments décoratifs mobiles et l'effet spinning soient ralentis de manière à visualiser ces déplacements au ralenti, comme un effet ralenti vidéo.

Conformément à l'invention, un article de joaillerie comporte au moins une paroi transparente formant un logement agencé pour recevoir au moins une pierre précieuse ou semi-précieuse immergée et mobile dans un liquide sensiblement transparent dans le logement et au moins une pièce mobile dans le liquide et ayant le même indice de réfraction que le liquide, la pièce mobile immergée dans le liquide étant sensiblement indiscernable optiquement. Le logement est délimité par une paroi supérieure formée par ladite paroi transparente et une paroi inférieure, les faces internes des parois supérieure et inférieure étant de préférence parallèles l'une à l'autre.

La pierre est insérée dans la pièce pour former un élément décoratif mobile, la pièce mobile immergée dans le liquide étant sensiblement indiscernable optiquement et comportant un axe de révolution et deux surfaces de guidage adjacentes respectivement aux faces internes et permettant audit élément décoratif mobile de se déplacer librement en translation et en rotation dans le liquide autour dudit axe de révolution à l'intérieur du logement.

Grâce à la présente invention, l'élément décoratif mobile agencé un liquide permet de créer un effet spécial de manière à ce que le déplacement des éléments décoratifs mobiles et l'effet spinning soient ralentis de manière à visualiser ces déplacements au ralenti, comme un effet ralenti vidéo qui consiste à filmer en accélérant la cadence de prise de vues pour que le mouvement restitué soit ralenti à la projection.

Dans une forme d'exécution, la pierre est insérée dans une pièce mobile formant douille entourant la pierre.

Afin d'être invisible chaque espace entre la partie interne de la pièce mobile et la pierre est rempli par le liquide.

Dans une forme d'exécution, la pièce mobile est agencée pour recevoir une pluralité de pierres. Selon cette forme d'exécution, c'est un ensemble de pierres qui se déplace et tourne sur lui-même.

Dans cette forme d'exécution, les pierres ont des densités différentes et sont agencées de manière à orienter les déplacements de la pièce mobile.

Dans une forme d'exécution, la pièce mobile a un coefficient de trainée (Cx) dans le liquide qui détermine le déplacement de l'élément décoratif mobile.

De manière à accélérer la rotation ralentie de l'élément décoratif mobile, la pièce mobile comporte des ailettes agencées sur son pourtour périphérique. La douille comporte des ailettes pour favoriser une rotation (spinning effect) lors de son déplacement par translation alors que l'effet de l'élément décoratif mobile dans le liquide est globalement de ralentir cet effet spinning.

Pour amplifier l'effet optique, l'élément décoratif mobile peut être agencé pour se déplacer dans un couloir ou selon un chemin défini par des protubérances ou des creusures agencées sur au moins une desdites parois. Les parois créées par ces protubérances ou ces creusures peuvent être rendues invisibles dans le liquide ce qui rend l'effet encore plus spectaculaire dans la mesure où l'élément décoratif ne peut sortir de son périmètre ou suivre un autre chemin que celui défini sans que le porteur ne visualise les couloirs ou le chemin rendus invisibles. Par exemple, les protubérances ou les creusures peuvent être en verre, le liquide en glycérine, et la glace d'une desdites deux parois en saphir. Dans cette forme d'exécution, l'élément décoratif mobile ne se déplace ainsi que dans un périmètre restreint alors qu'en apparence, il pourrait se déplacer dans tout le logement.

Dans une autre forme d'exécution, la pierre est maintenue dans la pièce par une pluralité de bras qui s'étendent au-dessus d'un corps de la pièce et qui viennent sertir la pierre, ces bras laissant entre eux et au-dessus du corps de la pièce des ouvertures latérales permettant aux flancs de la pierre, entre les bras, d'être en contact direct avec le liquide et la surface de guidage est constituée par les extrémités libres des bras sous forme de zones de contacts séparées espacés les unes des autres autour de la périphérie de la face externe ouverte de la pièce.

Dans une forme d'exécution, l'élément décoratif peut être constitué d'un cylindre creux sans fond et d'une pierre.

La pierre peut être une pierre précieuse, notamment un diamant ou une pierre semi-précieuse.

Les éléments décoratifs mobile sont constitués d'une pierre précieuse ou semi-précieuse et de la pièce dont la forme est correspondante, par exemple cylindrique, ovale, carrée, triangle ou asymétrique.

Dans une forme d'exécution, le jeu entre la hauteur de l'élément décoratif mobile et les faces internes opposées des parois est de 0.05 à 0.3mm et de préférence de 0.05 à 0.1 mm.

Dans une forme d'exécution, les faces internes parallèles des parois sont plates mais dans une variante, les faces internes parallèles des parois sont bombées.

L'article décoratif de la présente invention peut être sous forme d'une montre ; d'un instrument d'écriture ; d'un bijou ; d'une monture de lunettes ; ou d'un article de maroquinerie.

Les caractéristiques de l'invention apparaitront plus clairement à la lecture de la description de plusieurs formes d'exécution données uniquement à titre d'exemple, nullement limitative en se référant aux figures schématiques, dans lesquelles :
- La figure 1 représente une vue en coupe d'une montre-bracelet dans laquelle sont insérés, entre deux parois, quatre éléments décoratifs mobiles immergés dans un liquide ;
- La figure 2 représente une vue en coupe d'un élément décoratif mobile mis librement en rotation selon un axe et en translation entre deux parois remplies par un liquide ;
- Les figures 3a et 3b représentent chacune une vue en coupe d'un élément décoratif mobile de forme ronde mis librement en rotation et en translation entre deux parois remplies par un liquide ;
- La figure 4 représente une vue en coupe d'un élément décoratif mobile comportant deux pierres et mis librement en rotation et en translation entre deux parois très rapprochées et remplies par un liquide ;
- La figure 5 représente une vue de dessus d'une pièce mobile en forme de poisson destinée à être mise librement en rotation et en translation entre deux parois remplies par un liquide ;
- La figure 6 représente une vue en perspective d'un élément décoratif mobile en forme de cylindre destiné à être mis librement en rotation selon un axe et en translation entre deux parois remplies par un liquide ;
- La figure 7 représente une vue de dessus partielle d'une montre comportant trois éléments décoratifs mobiles de taille différente, espacés les uns des autres sans que les pierres ne puissent se toucher, mis librement en rotation et en translation entre deux parois remplies par un liquide ;
- La figure 8 représente une vue en coupe de deux éléments décoratifs mobiles comportant deux pierres et mis librement en rotation et en translation entre deux parois très espacées et remplies par un liquide ;
- La figure 9 représente une vue de dessus d'un élément décoratif mobile en forme de cœur destiné à être mis en librement en rotation et en translation entre deux parois remplies par un liquide ;
- Les figures 10 et 11 représentent chacune une vue de dessus partielle d'une montre comportant des éléments décoratifs mobiles mis librement en rotation et en translation entre deux parois remplies par un liquide et guidés par des chemins ou des couloirs rendus invisibles ;
- La figure 12 représente une vue de côté d'un élément décoratif mobile comportant un anneau intermédiaire entre le fond convexe de la pièce faisant office de douille et l'extrémité des bras ; et
- La figure 13 représente une vue en coupe d'un élément décoratif mobile, constitué d'une douille sans fond et d'une pierre, mis librement en rotation et en translation entre deux parois remplies par un liquide.

Comme illustré à la figure 1, une montre représentée en coupe comporte un mouvement muni d'un cadran, logé dans un boîtier comprenant une carrure fermée, d'une part par un fond, et d'autre part par une glace 1. Une seconde glace 2 est disposée entre la glace 1 et un cadran.

Dans cet exemple, les faces internes respectives de chaque glace 1 et 2 sont appliquées contre une portée de la face interne de parties constitutives d'une boite de montre, ménageant entre elles un espace libre de hauteur déterminée et remplie d'un liquide 5. Dans cet exemple, les faces internes respectives des glaces 1, 2 sont rigoureusement plates. Dans une variante non illustrée, les faces internes respectives des glaces 1, 2 peuvent présenter un léger bombage formé par un ou plusieurs rayons de courbures, autour d'un ou de plusieurs centre ou axes de courbure, notamment selon des plans de coupe différents selon EP0965071. Dans ce cas, les courbures respectives données à ces deux faces internes 1, 2 sont rigoureusement identiques les unes par rapport aux autres, afin que la hauteur de l'espace libre formé entre elles demeurent constante.

De préférence, la glace de montre 1 comprend également un dispositif (non illustré) de compensation de la dilatation thermique du liquide 5 afin de compenser les variations de volume du liquide liées à la température. Ce dispositif peut prendre différentes formes, comme une membrane souple telle qu'exposée dans la demande de brevet WO 2015/150910.

Ainsi, comme visible à la figure 1, la montre comporte donc deux parois transparentes 1, 2 formant un logement 3 agencé pour recevoir quatre éléments décoratifs mobiles 4, 6 immergées et mobiles dans le liquide 5 sensiblement transparent dans le logement 3. Chaque élément décoratif mobile 4, 6 comporte une douille 6 ayant sensiblement le même indice de réfraction que le liquide 5, la douille 6 immergée dans le liquide 5 étant sensiblement indiscernable optiquement. Dans cet exemple, la douille est en verre et le liquide est de la glycérine. D'autres combinaisons sont également possibles. Le logement 3 est donc délimité par les deux parois 1, 2 transparentes dont les faces internes 1a, 2a (voir figure 2) sont parallèles l'une à l'autre. La douille 6 immergée dans le liquide 5 est sensiblement indiscernable optiquement et comporte un axe de révolution et deux surfaces de guidage 6a, 6b adjacentes respectivement aux faces internes et permettant à chacun des quatre éléments décoratifs mobiles 4, 6 de se déplacer librement en translation et en rotation dans le liquide autour de l'axe de révolution à l'intérieur du logement 3.

Ainsi, les éléments décoratifs mobiles dans le liquide permettent de créer un effet ralenti lors de leur rotation et leur déplacement.

Comme illustré à la figure 2, afin de rendre la douille complètement invisible, il faut du liquide dans chaque espace entre la partie interne 6c de la douille 6 et la pierre 4. Dans une variante non illustrée, une ouverture dans la douille peut permettre au liquide de remplir l'espace entre la douille et la pierre. Dans encore une autre variante non illustrée, il est possible d'éviter d'avoir du liquide dans la douille en associant une douille et une pierre dans lesquelles l'intérieur de la douille épouse parfaitement la forme du diamant.

Dans l'exemple illustré aux figures 3a et 3b, la douille 6 est sous forme d'une bille. Dans l'exemple de la figure 3a, la partie interne de la bille épouse le diamant 4 et la bille est par exemple coulée ou moulée. Dans l'exemple de la figure 3b, la bille est pleine de liquide.

Dans l'exemple illustré à la figure 4, la douille 6 est agencée pour recevoir une pluralité de pierres 4. Le fond de la douille 6 est bombé.

Dans l'exemple illustré à la figure 5, la douille 6 est représentée par un poisson et comprend une pluralité de pierres 4 chacune dans une douille miniature 6. Dans cet exemple, les pierres 4 ont des densités différentes et sont agencées de manière à orienter les déplacements de la douille. Ainsi, grâce à des pierres 4 de nature différente, par exemple si celles proches de la tête du poisson sont plus denses, cela favoriserait un déplacement du poisson « tête en avant » et accélérant la rotation du poisson.

Comme illustré à la figure 6, l'élément décoratif mobile est en forme de cylindre. D'autres formes géométriques sont également possibles.

La figure 7 représente une vue de dessus partielle d'une montre comportant trois éléments décoratifs mobiles 4, 6 de taille différente mis librement en rotation et en translation entre deux parois remplies par un liquide. Dans cet exemple, les douilles 6 sont de tailles différentes et invisibles si bien que les pierres ne peuvent se toucher procurant ainsi un effet de lévitation. Dans une version non illustrée, une pluralité des éléments décoratifs mobiles 4,6 peuvent être associés à une ou plusieurs douilles 6 ne comportant pas de diamant, faisant office d'espaceur, et de perturbateur de mouvement lorsque les éléments décoratifs mobiles 4, 6 se déplacent rendant ledit déplacement des éléments décoratifs mobiles 4, 6 encore plus spectaculaire par ces déplacements mystérieux.

La figure 8 représente une vue en coupe de deux éléments décoratifs mobiles 4, 6 comportant deux pierres 4 et mis librement en rotation et en translation entre deux parois 1, 2 très espacées et remplies par un liquide 5.

La figure 9 représente une vue de dessus d'un élément décoratif mobile avec une pierre 4 en forme de cœur destiné à être mis en librement en rotation et en translation entre deux parois remplies par un liquide. Dans cet exemple, la douille 6 a un coefficient de trainée Cx dans le liquide qui détermine le déplacement de l'élément décoratif mobile. Ainsi, le mobile de forme peut être conçu de manière que son déplacement soit influencé par son coefficient de traînée Cx, ainsi le diamant cœur, dans sa chute s'oriente de manière préférentielle sur la pointe après avoir pivoté sur lui-même.

La figure 10 représente une vue de dessus partielle d'une montre comportant des éléments décoratifs mobiles 4, 6 mis librement en rotation et en translation entre deux parois remplies par un liquide et guidés par des chemins 19.

La figure 11 représente une vue de dessus partielle d'une montre comportant des éléments décoratifs mobiles 4, 6 mis librement en rotation et en translation entre deux parois remplies par un liquide et guidés par des couloirs 20.

Enfin, si dans les exemples précédents, les éléments décoratifs mobiles sont montés dans des supports en forme de petites douilles cylindriques dont la face externe du fond est convexe, la figure 12 représente une vue de côté d'un élément décoratif mobile comportant un anneau intermédiaire entre le fond convexe de la pièce faisant office de douille et l'extrémité de plusieurs bras 8 qui s'étendent au-delà de la face externe de la pierre 4. Cette douille très ouverte présente l'avantage de ne pas avoir à creuser la douille cylindrique de manière à ce qu'elle remplisse de liquide.

Dans l'exemple illustré à la figure 13, afin de rendre la douille complètement invisible, il faut du liquide dans chaque espace entre la partie interne de la douille 6 et la pierre 4. Ainsi, une douille cylindrique sans fond permet au liquide de remplir l'espace entre la douille et la pierre.

Grâce à la présente invention, chaque article de joaillerie comportant un élément décoratif mobile dans un liquide permettra de bénéficier de la beauté d'une pierre précieuse en rotation sur elle-même en donnant l'impression qu'elle pivote dans le vide et au ralenti ce qui rend encore plus spectaculaire son effet.

Bien entendu, la présente invention ne se limite pas aux exemples cités et décrit et par exemple, on peut envisager différents types d'inserts dans les douilles comme par exemple le diamant, le rubis, la nacre, le métal, ... De la même manière, la pierre peut être insérer dans la douille par différentes techniques, comme par exemple, en étant chassée, frettée, coulée, collée, ...

Comme mentionné précédemment, l'invention n'est pas limitée aux montres, mais est applicable à toutes sortes d'articles notamment de joaillerie tels que les bagues et les pendentifs, ainsi qu'à des lunettes, voire les stylos ou autre instrument d'écriture. On pourrait également envisager des articles à éléments décoratifs mobiles selon l'invention, associés à des articles de maroquinerie de luxe, tels que des sacs à main. De manière générale, ces éléments décoratifs mobiles dans le liquide peuvent s'appliquer à tout article utilitaire afin d'y associer un effet esthétique original. Notamment, il est possible d'inclure plusieurs éléments décoratifs de type différents dans un article pour produire un effet esthétique unique.

## Revendications

1. Article de joaillerie comportant :
- au moins une paroi transparente (1, 2) formant un logement (3) agencé pour recevoir au moins une pierre (4) précieuse ou semi-précieuse immergée et mobile dans un liquide (5) sensiblement transparent dans ledit logement (3) ; et
- au moins une pièce (6) mobile dans le liquide (5) et ayant le même indice de réfraction que le liquide (5), ladite pièce (6) immergée dans le liquide (5) étant sensiblement indiscernable optiquement ;
**Caractérisé en ce que** le logement (3) est délimité par une paroi supérieure formée par ladite paroi transparente (1, 2) et une paroi inférieure, les faces internes (1a, 2a) des parois supérieure et inférieure étant de préférence parallèles l'une à l'autre, et **en ce que** la pierre (4) est insérée dans la pièce (6) pour former un élément décoratif mobile (4, 6), ladite pièce (6) agencée de manière à ralentir les mouvements de l'élément décoratif mobile (4, 6) immergé dans le liquide (5), comportant un axe de révolution et deux surfaces de guidage (6a,6b) adjacentes respectivement auxdites faces internes (1a, 2a) et permettant audit élément décoratif mobile (4, 6) de se déplacer librement en translation en rotation dans ledit liquide à l'intérieur dudit logement (3).

2. Article de joaillerie selon la revendication 1, dans lequel la pierre (4) est insérée dans une pièce (6) formant douille entourant la pierre (4).

3. Article de joaillerie selon la revendication 2, dans lequel la pièce (6) formant douille est en forme de cylindre.

4. Article de joaillerie selon la revendication 1, dans lequel la pierre (4) est soit moulée dans la pièce (6) pleine en forme de sphère, soit incluse dans la pièce (6) creuse en forme de bille entourant la pierre (4) et remplie dudit liquide.

5. Article de joaillerie selon la revendication 1 à 4, dans lequel il y a au moins un espace entre la partie interne (6c) de la pièce (6) et la pierre (4) rempli par le liquide (5).

6. Article de joaillerie selon l'une des revendications précédentes, dans lequel la pièce (6) est agencée pour recevoir une pluralité de pierres (4).

7. Article de joaillerie selon la revendication 6, dans lequel les pierres (4) ont des densités différentes et sont agencées de manière à orienter les déplacements de la pièce (6).

8. Article de joaillerie selon l'une des revendications précédentes, dans lequel la pièce (6) a un coefficient de trainée (Cx) dans le liquide (5) qui détermine le déplacement de l'élément décoratif mobile (4, 6).

9. Article de joaillerie selon l'une des revendications précédentes, dans lequel la pièce (6) comporte des ailettes agencées pour accélérer la rotation de l'élément décoratif mobile (4, 6).

10. Article de joaillerie selon l'une des revendications précédentes, dans lequel l'élément décoratif mobile (4, 6) est agencé pour se déplacer dans un couloir ou selon un chemin défini par des protubérance ou des creusures agencées sur au moins une desdites parois (1, 2).

11. Article de joaillerie selon l'une des revendications précédentes, dans lequel la pierre (4) est maintenue dans la pièce (6) par une pluralité de bras (8) qui s'étendent au-dessus d'un corps (11) de la pièce (6) et qui viennent sertir la pierre (4), ces bras (8) laissant entre eux et au-dessus du corps (11) de la pièce (6) des ouvertures (12) latérales permettant aux flancs de la pierre (4), entre les bras (3), d'être en contact direct avec le liquide (5) et ladite surface de guidage est constituée par les extrémités libres desdits bras (8) sous forme de zones de contacts séparées espacés les unes des autres autour de la périphérie de la face externe (13) ouverte de la pièce (6).

12. Article de joaillerie selon l'une des revendications précédentes, dans lequel la pierre (4) est une pierre précieuse, notamment un diamant.

13. Article de joaillerie selon l'une des revendications précédentes, dans lequel la pierre (4) précieuse ou semi-précieuse et la pièce (6) ont une forme correspondante, entre autre généralement cylindrique, ovale, carrée, triangle ou asymétrique.

14. Article de joaillerie selon l'une des revendications précédentes, dans lequel le jeu entre la hauteur de l'élément décoratif mobile (4, 6) et les faces internes opposées desdites parois (1, 2) est de 0.05 à 0.3mm et de préférence de 0.05 à 0.1 mm.

15. Article de joaillerie selon les revendications précédentes, dans lequel les faces internes parallèles des parois (1, 2) sont plates.

16. Article de joaillerie selon l'une des revendications 1 à 14, dans lequel les faces internes parallèles des parois (1, 2) sont bombées.

17. Article de joaillerie selon l'une des revendications précédentes, dans lequel les parois (1, 2) sont en saphir ou un matériau présentant une dureté comparable à celle du saphir.

18. Article de joaillerie selon l'une des revendications précédentes, dans lequel lesdites deux parois (1, 2) sont transparentes.

19. Article de joaillerie selon l'une des revendications précédentes, sous forme d'une montre ; d'un instrument d'écriture ; d'un bijou ; d'une monture de lunettes ; ou d'un article de maroquinerie.

## Patentansprüche

1. Juwelierartikel, umfassend:
- mindestens eine transparente Wand (1, 2), die einen Sitz (3) zum Aufnehmen von mindestens einem Edel- oder Halbedelstein (4) eingerichtet ist, der in einer Flüssigkeit (5), die im Wesentlichen transparent ist, in dem Sitz (3) eingetaucht und darin beweglich ist; und
- mindestens ein Stück (6), das in der Flüssigkeit (5) beweglich ist und den gleichen Brechungsindex wie die Flüssigkeit (5) aufweist, wobei das Stück (6), das in der Flüssigkeit (5) eingetaucht ist, im Wesentlichen optisch nicht unterscheidbar ist;
**dadurch gekennzeichnet, dass** der Sitz (3) durch eine obere Wand, die durch die transparente Wand (1, 2) ausgebildet ist, und eine untere Wand begrenzt ist, wobei die Innenflächen (1a, 2a) der oberen und der unteren Wand vorzugsweise parallel zueinander sind, und **dadurch, dass** der Stein (4) in das Stück (6) zum Ausbilden eines beweglichen, dekorativen Elements (4, 6) eingesetzt ist, wobei das Stück (6) eingerichtet ist, um die Bewegungen des beweglichen, dekorativen Elements (4, 6), das in die Flüssigkeit (5) eingetaucht ist, zu verlangsamen, umfassend eine Drehachse und zwei Führungsoberflächen (6a, 6b), die jeweils an die Innenflächen (1a, 2a) angrenzen und es dem beweglichen, dekorativen Element (4, 6) ermöglichen, sich in der Flüssigkeit im Inneren des Sitzes (3) translatorisch und drehend frei zu verschieben.

2. Juwelierartikel nach Anspruch 1, wobei der Stein (4) in ein Stück (6) eingesetzt ist, das eine Fassung, die den Stein (4) umgibt, ausbildet.

3. Juwelierartikel nach Anspruch 2, wobei das Stück (6), das die Fassung ausbildet, in Form eines Zylinders ist.

4. Juwelierartikel nach Anspruch 1, wobei der Stein (4) entweder in das gefüllte Stück (6) in Form einer Kugel eingeformt ist oder in das hohle Stück (6) in Form einer kleinen Kugel eingeschlossen ist, die den Stein (4) umgibt und mit der Flüssigkeit aufgefüllt ist.

5. Juwelierartikel nach den Ansprüchen 1 bis 4, wobei es mindestens einen Raum zwischen dem Innenteil (6c) des Stücks (6) und dem Stein (4), der durch die Flüssigkeit (5) aufgefüllt ist, gibt.

6. Juwelierartikel nach einem der vorstehenden Ansprüche, wobei das Stück (6) zum Aufnehmen einer Vielzahl von Steinen (4) eingerichtet ist.

7. Juwelierartikel nach Anspruch 6, wobei die Steine (4) unterschiedliche Dichten aufweisen und eingerichtet sind, um die Verschiebungen des Stücks (6) auszurichten.

8. Juwelierartikel nach einem der vorstehenden Ansprüche, wobei das Stück (6) einen Widerstandsbeiwert (Cx) in der Flüssigkeit (5) aufweist, der die Verschiebung des beweglichen, dekorativen Elements (4, 6) bestimmt.

9. Juwelierartikel nach einem der vorstehenden Ansprüche, wobei das Stück (6) Flügel, die zum Beschleunigen der Drehung des mobilen, dekorativen Elements (4, 6) eingerichtet sind, umfasst.

10. Juwelierartikel nach einem der vorstehenden Ansprüche, wobei das bewegliche, dekorative Element (4, 6) eingerichtet ist, um sich in eine Bahn oder entlang eines Wegs, der durch Vorsprünge oder Hohlkehlen definiert ist, die an mindestens einer der Wände (1, 2) eingerichtet sind, zu verschieben.

11. Juwelierartikel nach einem der vorstehenden Ansprüche, wobei der Stein (4) in dem Stück (6) durch eine Vielzahl von Armen (8) gehalten wird, die sich über einen Körper (11) des Stücks (6) erstrecken und die den Stein (4) einfassen, wobei diese Arme (8) zwischen ihnen und über dem Körper (11) des Stücks (6) seitliche Öffnungen (12) lassen, die es den Seiten des Steins (4) zwischen den Armen (3) ermöglichen, in direktem Kontakt mit der Flüssigkeit (5) zu stehen, und die Führungsoberfläche durch die freien Enden der Arme (8) in Form von separaten Kontaktbereichen gebildet ist, die um den Umfang der offenen Außenfläche (13) des Stücks (6) herum voneinander beabstandet sind.

12. Juwelierartikel nach einem der vorstehenden Ansprüche, wobei der Stein (4) ein Edelstein, insbesondere ein Diamant, ist.

13. Juwelierartikel nach einem der vorstehenden Ansprüche, wobei der Edel- oder Halbedelstein (4) und das Stück (6) eine entsprechende Form, unter anderem allgemein zylindrisch, oval, quadratisch, dreieckig oder asymmetrisch, aufweisen.

14. Juwelierartikel nach einem der vorstehenden Ansprüche, wobei der Spalt zwischen der Höhe des beweglichen, dekorativen Elements (4, 6) und den Innenflächen, die den Wänden (1, 2) gegenüberliegen, von 0,05 bis 0,3 mm und vorzugsweise von 0,05 bis 0,1 mm beträgt.

15. Juwelierartikel nach den vorstehenden Ansprüchen, wobei die parallelen Innenflächen der Wände (1, 2) flach sind.

16. Juwelierartikel nach einem der Ansprüche 1 bis 14, wobei die parallelen Innenflächen der Wände (1, 2) gekrümmt sind.

17. Juwelierartikel nach einem der vorstehenden Ansprüche, wobei die Wände (1, 2) aus Saphir oder einem Material, das eine mit Saphir vergleichbare Härte vorweist, bestehen.

18. Juwelierartikel nach einem der vorstehenden Ansprüche, wobei die zwei Wände (1, 2) transparent sind.

19. Juwelierartikel nach einem der vorstehenden Ansprüche, in Form einer Uhr, eines Schreibinstruments, eines Schmuckstücks, eines Brillengestells oder eines Lederartikels.

## Claims

1. Jewelry item comprising:
- at least one transparent wall (1, 2) forming a housing (3) arranged to receive at least one precious or semi-precious stone (4) immersed and movable in a substantially transparent liquid (5) in the housing (3); and
- at least one part (6) movable in the liquid (5) and having the same refractive index as the liquid (5), the part (6) immersed in the liquid (5) being substantially optically indiscernible;
**characterized in that** the housing (3) is delimited by an upper wall formed by the transparent wall (1, 2) and a lower wall, the inner faces (1a, 2a) of the upper and lower walls being preferably parallel to each other, **and in that** the stone (4) is inserted into the part (6) to form a movable decorative element (4, 6), the part (6) being arranged to slow down the movements of the movable decorative element (4, 6) immersed in the liquid (5), comprising an axis of revolution and two guide surfaces (6a, 6b) adjacent respectively to the inner faces (1a, 2a) and allowing the movable decorative element (4, 6) to move freely in translation and rotation in the liquid inside the housing (3).

2. Jewelry item according to claim 1, wherein the stone (4) is inserted into a socket part (6) surrounding the stone (4).

3. Jewelry item according to claim 2, wherein the socket part (6) is cylindrical.

4. Jewelry item according to claim 1, wherein the stone (4) is either molded into the solid sphere-shaped part (6), or included in the hollow ball-shaped part (6) surrounding the stone (4) and filled with the liquid.

5. Jewelry item according to claims 1 to 4, wherein there is at least one space between the inner portion (6c) of the part (6) and the stone (4) filled by the liquid (5).

6. Jewelry item according to any of the preceding claims, wherein the part (6) is arranged to receive a plurality of stones (4).

7. Jewelry item according to claim 6, wherein the stones (4) have different densities and are arranged so as to direct the movements of the part (6).

8. Jewelry item according to any of the preceding claims, wherein the part (6) has a drag coefficient (Cx) in the liquid (5) which determines the movement of the movable decorative element (4, 6).

9. Jewelry item according to any of the preceding claims, wherein the part (6) comprises fins arranged to accelerate the rotation of the movable decorative element (4, 6).

10. Jewelry item according to any of the preceding claims, wherein the movable decorative element (4, 6) is arranged to move in a corridor or along a path defined by projections or recesses arranged on at least one of the walls (1, 2).

11. Jewelry item according to any of the preceding claims, wherein the stone (4) is held in the part (6) by a plurality of arms (8) which extend above a body (11) of the part (6) and which set the stone (4), these arms (8) leaving therebetween and above the body (11) of the part (6) side openings (12) allowing the sides of the stone (4), between the arms (3), to be in direct contact with the liquid (5), and the guide surface is composed of the free ends of the arms (8) in the form of separate contact zones spaced from one another around the periphery of the open outer face (13) of the part (6).

12. Jewelry item according to any of the preceding claims, wherein the stone (4) is a precious stone, in particular a diamond.

13. Jewelry item according to any of the preceding claims, wherein the precious or semi-precious stone (4) and the part (6) have a corresponding shape, inter alia a generally cylindrical, oval, square, triangular or asymmetrical shape.

14. Jewelry item according to any of the preceding claims, wherein the clearance between the height of the movable decorative element (4, 6) and the opposite inner faces of the walls (1, 2) is from 0.05 to 0.3 mm and preferably from 0.05 to 0.1 mm.

15. Jewelry item according to the preceding claims, wherein the parallel inner faces of the walls (1, 2) are flat.

16. Jewelry item according to any of claims 1 to 14, wherein the parallel inner faces of the walls (1, 2) are convex.

17. Jewelry item according to any of the preceding claims, wherein the walls (1, 2) are made of sapphire or a material with a hardness comparable to that of sapphire.

18. Jewelry item according to any of the preceding claims, wherein the two walls (1, 2) are transparent.

19. Jewelry item according to any of the preceding claims, in the form of a watch; a writing instrument; a piece of jewelry; an eyeglass frame; or a leather goods item.
